# EUROPÄISCHE PATENTSCHRIFT

(11) **EP 3 441 549 B1**
(45) Veröffentlichungstag und Bekanntmachung des Hinweises auf die Patenterteilung: **02.10.2019**
(21) Anmeldenummer: 17185539.8
(22) Anmeldetag: 09.08.2017
(51) Int. Cl.: E05B 47/00, E05B 53/00, E05B 65/00, E05B 65/06, E05C 1/04, E06B 11/02

(54) **TÜRVERRIEGELUNG**
DOOR LOCK
VERROUILLAGE DE PORTE

(43) Veröffentlichungstag der Anmeldung: 13.02.2019
(73) Patentinhaber: Sick AG, 79183 Waldkirch (DE)
(72) Erfinder: SCHUNKE, Stefan, 09113 Chemnitz (DE); LIN, Tun Tun, Tsp. Yangon (MM)

(56) Entgegenhaltungen:
- CH-A- 85 047
- DE-C- 25 595
- GB-A- 2 279 395
- US-A- 5 358 292

## Beschreibung

Die vorliegende Erfindung betrifft eine Türverriegelung nach dem Oberbegriff von Anspruch 1.

Zur Verriegelung von Türen, insbesondere durchgehende Türen, werden in industriellen Umgebungen verschiedene Arten von Verriegelungsvorrichtungen verwendet. Eines dieser Geräte und möglicherweise das einfachste ist ein mechanischer Bolzen, der meistens als Gleitbolzen realisiert wird.

Ein solcher mechanischer Bolzen besteht typischerweise aus zwei Teilen: einer beweglichen Baugruppe zur Befestigung an der Tür selbst, einschließlich des Bolzens, sowie einem starren Teil mit einer Führung für den Bolzen, der am Türrahmen montiert ist.

Für einige Anwendungen ist aus Sicherheitsgründen die Möglichkeit erforderlich, die mechanische Tür von der Innenseite eines Sicherheitsbereiches bzw. eines explosionsgefährdeten Bereichs zu öffnen, um zu verhindern, dass Personen in dem explosionsgefährdeten Bereich gefangen werden.

Um dies zu verwirklichen, wird an der Rückseite des beweglichen Bolzens eine sogenannte "Fluchtentriegelung" installiert, die von dem explosionsgefährdeten Bereich oder dem Sicherheitsbereich aus bedienbar ist. Mit dieser Fluchtfreigabe kann eine Person den Bolzen von Innen öffnen.

Eine Fluchtentriegelung für mechanische Gleitbolzen wird typischerweise durch einen einfachen starren Bolzen oder Griff realisiert, der an der Rückseite des beweglichen Bolzens angebracht ist. Um eine Tür aus dem Gefahrenbereich zu öffnen, muss der Fluchtentriegelungsgriff einfach in einer Schieberichtung bewegt werden.

Ein Nachteil dabei ist, dass ein Langloch in die Tür geschnitten werden muss, was bei der Installation zusätzliche Arbeit ist, die vermieden werden soll.

Die DE 25 595 C offenbart eine Vorrichtung zum Öffnen von Türen von einem beliebigen Punkte des Zimmers aus. Das zu einem Verschluss gehörige Schloss, besteht aus einer Schlossplatte und einem an dessen Rückseite verschiebbaren gekröpften Riegel, welcher die gegen eine Seite der Kröpfung wirkende Schneckenfeder beständig nach außen drückt, während ein Winkelhebel durch Heben seines waagrechten Armes in entgegengesetztem Sinne gegen die andere Seite der Kröpfung zur Wirkung gebracht werden kann.

Die CH 85 047 A offenbart einen Verschluss an Türflügeln und dergleichen, wobei ein durch Verschieben in, bzw. außerhalb der Schließlage zu bringendes Schließglied seine Verschiebung durch Drehen erhält. Das Schließglied ist ein mit einem Handgriff versehener zylindrischer Riegel, der durch wenigstens eine nach einer Schraubenlinie verlaufende Nut und einen in diese Nut ragendem Zapfen beim Drehen seine Längsverschiebung erhält. An dem Handgriff des Riegels sind zwei Schnüre befestigt und durch Löcher des Flügels hindurchgeführt, wobei eines dieser Löcher oberhalb und das zweite unterhalb des Riegels vorgesehen ist.

Die GB 2 279 395 A offenbart eine flexible Verriegelung mit einem Kabelzug, mit inneren und äußeren Kabeln, wobei an einem Ende ein Ziehgriff mit dem inneren Kabel verbunden ist. Die Seilzuganordnung ist mit einer Verriegelungsanordnung verbunden, die einen Körper mit einem Gleitbolzen, einem Endanschlag und einer Feder aufweist. Der Körper hat einen Schlitz, der eine Madenschraube zulässt, die mit dem Bolzen verbunden ist, und gegen das innere Kabel drückt, wodurch die Montage abgeschlossen wird und der Bolzen sich um eine bestimmte Distanz in Längsrichtung bewegen kann und eine radiale Bewegung gestoppt wird. Wenn eine Zugkraft auf den Griff ausgeübt wird, wird die Kraft auf den Riegelbolzen übertragen, wodurch der Riegel oder die spezielle Anwendung geöffnet wird, an der er befestigt ist.

Die US 5 358 292 A offenbart eine Gatterverriegelung, die eine Riegelstange umfasst, die zur Bewegung mit einem beweglichen Gatter montiert ist, und eine Riegelhalterung, die an einem stationären Gatterpfosten befestigt ist, der zum Eingriff mit der Riegelstange angeordnet ist, wenn sich das Gatter in einer geschlossenen Position befindet. Die Gatterverriegelung umfasst ein längliches Drahtkabel mit einem ersten Ende an einem schwenkbaren Verriegelungshebel befestigt, der in der Verriegelungshalterung montiert ist. Der Schwenkverriegelungshebel weist eine Ausnehmung auf, um die Verriegelungsstange in einer verriegelten Position teilweise zu umgeben. Ein zweites Ende des Kabels erstreckt sich durch eine Bohrung in Torpfosten und ist an einem vergrößerten Griff zum manuellen Spannen des Kabels befestigt, um den Schwenkverriegelungshebel in eine nicht verriegelte Position zu bewegen. Ein Paar von Buchsen ist in gegenüberliegenden äußeren Endabschnitten der durch den Schieberpfosten gebildeten Bohrung angeordnet und weist freiliegende, sich radial erstreckende Anschlagflansche auf. Eine Schraubendruckfeder umgibt das langgestreckte Kabel und weist ein erstes Ende auf, das an einer der Pfostenbuchsen anliegt, und ein zweites entgegengesetztes Ende, das an einer Stoßhülse anliegt, die das Kabel an dem Schwenkverriegelungshebel befestigt.

Eine Aufgabe der Erfindung besteht darin, eine Fluchtentriegelungsfunktion für einen mechanischen Bolzen für die Verriegelung von Türen bereitzustellen, der ohne die Notwendigkeit, ein Langloch in die Tür zu schneiden, verwendet werden kann.

Erfindungsgemäß umfasst Anspruch 1 eine Türverriegelung mit einem beweglichen mechanischen Bolzen und einem mit dem Bolzen verbundenen ersten Griff an der Außenseite der Tür, mit dem der mechanische Bolzen an einer Montageplatte bewegbar ist, und einem Aufnahmeteil mit einer Führung für den Bolzen an einem Rahmen der Tür, mit einem zweiten Griff an einer Innenseite der Tür, mit dem der mechanische Bolzen bewegbar ist, wobei der mechanische Bolzen über ein Drahtseil durch den zweiten Griff bewegbar ist, wobei der zweite Griff ein Zug-Griff ist.

Dadurch wird eine Fluchtfreigabe bereitgestellt, ohne dass ein Langloch in der Tür benötigt wird. Gemäß der Erfindung wird nur ein einziges einfaches Loch in der Tür benötigt. Im Falle einer festen Tür ist ein einziges Loch bzw. eine einziges Bohrloch ausreichend.

Häufig, zum Beispiel im Falle einer Zauntür als Tür, ist dieses Loch bereits ohnehin vorhanden, da die Zauntür bereits Löcher enthält und es muss keine zusätzliche Arbeit gemacht werden. So ist die Installation viel einfacher.

Weder der Maschinenhersteller noch der Endverbraucher müssen ein Langloch in die Tür bzw. eine Maschinentür schneiden, um eine Fluchtfreigabefunktionalität zu bieten. Der Mechanismus gemäß der Erfindung ist einfach und robust. Es sind nur wenige Teile nötig, so dass die Kosten niedrig sind.

Die Aufgabe wird gemäß Anspruch 1 gelöst durch eine Türverriegelung in der in der Montageplatte ein Langloch angeordnet ist, wobei in dem Langloch ein beweglicher Schieber angeordnet ist, der in Führungsschienen des Langlochs bewegbar ist, wobei der bewegliche Schieber über das Drahtseil mit dem zweiten Griff verbunden ist, wobei durch den Schieber der mechanische Bolzen bewegbar ist, wobei die Montageplatte einen ersten Magneten aufweist und der bewegliche Schieber ferromagnetisch ist oder einen zweiten Magneten aufweist, so dass der Schieber mittels Magnetkräften an dem ersten Magneten gehalten ist.

Um zu verhindern, dass der Schieber und das Seil mit jedem normalen Öffnungszyklus von der Außenseite eines Sicherheits- oder Gefahrenbereichs hin- und her bewegt werden und somit auch den Zug-Griff löst und dieser eventuell irgendwo hängen bleibt, wird der Schieber mit dem ersten Magneten in einer Grundposition gehalten. Um eine magnetische Haltekraft bereitzustellen, muss der Schieber selbst aus einem ferromagnetischen Material hergestellt wein oder muss auch den zweiten Magneten enthalten, der die magnetische Anziehung bereitstellt. Dadurch wird sichergestellt, dass sich die gesamte Fuchtentriegelungsbaugruppe unter normalen Betriebsbedingungen nicht bewegt.

In der Montageplatte des beweglichen Bolzens ist das Langloch integriert. Dieser Schlitz enthält auch zwei Führungsschienen auf der linken und rechten Längsseite des Langloches. Diese Führungsschienen werden verwendet, um den beweglichen Schieber zu führen, der in dem Langloch hin- und her bewegt werden kann. Das dünne Drahtseil ist an einem Ende mit dem Schieber verbunden. Das Drahtseil wird dann zu dem Zug-Griff geführt.

In Weiterbildung der Erfindung weist die Montageplatte ein Loch zur Führung des Drahtseils auf. Das Drahtseil wird dann durch das Loch in der Montageplatte oder der Grundplatte zu dem Zug-Griff geführt.

In Weiterbildung der Erfindung weist der mechanische Bolzen Stifte auf, welche in das Langloch ragen, wobei der Schieber bei einer Bewegung gegen die Stifte drückt und dadurch den mechanischen Bolzen bewegt.

Damit der Schieber den beweglichen Bolzen in die offene Position ziehen kann, enthält der Bolzen zwei Stifte an seiner Unterseite, die direkt in das Langloch für den Schieber ragen. Wenn man den Schieber zurückzieht, um den Bolzen zu öffnen und danach die Tür, betätigt der Schieber die zwei Stifte und zieht dann den Bolzen über die Stifte in die offene Position.

In Weiterbildung der Erfindung ist zur Führung des Drahtseils ein Montageadapter vorgesehen.

Gemäß dieser Ausführungsform wird das Seil weiter zu einem Montageadapter für den Zug-Griff geführt werden, bevor er mit diesem verbunden ist.

Der Montageadapter besteht beispielsweise aus einer Führung für das Drahtseil und zwei Plattenelementen, die gegeneinander verschraubt werden können. So kann der Montageadapter beispielsweise einfach an einer Zauntür befestigt werden.

Nach dem Gebrauch der Fluchtentriegelungsfunktion werden der Schieber, das Drahtseil und der Zug-Griff wieder in seine Ausgangsposition gebracht, indem man den Bolzen nur einmal in seine vollständig geschlossene Position bewegt. Dies ist zu tun, solange die Tür offen ist, so dass sichergestellt ist, dass der Bolzen in die maximal geschlossene Position bewegt werden kann, die den Schieber auch wieder in seine Ausgangsposition führt. Darüber hinaus ermöglicht es dem Benutzer, sicherzustellen, dass sich der Zug-Griff frei bewegen kann, während er die Fluchtfreigabefunktion zurücksetzt.

Die Erfindung wird nachstehend auch hinsichtlich weiterer Vorteile und Merkmale unter Bezugnahme auf die beigefügte Zeichnung anhand von Ausführungsbeispielen erläutert. Die Figuren der Zeichnung zeigen in:
- Figuren 1 bis 4: jeweils eine erfindungsgemäße Türverriegelung mit einem beweglichen mechanischen Bolzen;
- Figur 5: eine Montageplatte mit einem beweglichen mechanischen Bolzen;
- Figur 6: eine Montageplatte mit einem Schieber und einem Drahtseil;
- Figur 7: eine Montageplatte mit einem Schieber in einer Querschnittsdarstellung;
- Figur 8: einen montierten Montageadapter.

In den nachfolgenden Figuren sind identische Teile mit identischen Bezugszeichen versehen.

Figur 1a zeigt eine geschlossene Tür 17 zu einem Sicherheitsbereich bzw. einen Bereich mit einer Gefährdung für Personen. Beispielsweise einen Zugang zu einem Bereich mit Maschinen, der von nicht autorisiertem Personal nicht betreten werden darf. Gemäß Figur 1a ist die Tür 17 geschlossen. Gemäß Figur 1b ist die Tür 17 geöffnet.

Figur 1a und Figur 1b zeigen jeweils eine Türverriegelung 14 mit einem beweglichen mechanischen Bolzen 1 und einem mit dem Bolzen 1 verbundenen ersten Griff 19 an der Außenseite 15 einer Tür 17, mit dem der mechanische Bolzen 1 an einer Montageplatte bewegbar ist und einem Aufnahmeteil 2 mit einer Führung für den Bolzen an einem Rahmen 18 der Tür 17, mit einem zweiten Griff 20, der an einer Innenseite 16 der Tür 17 montiert ist, mit dem der mechanische Bolzen 1 bewegbar ist, wobei der mechanische Bolzen 1 über ein Drahtseil 7 durch den zweiten Griff 20 bewegbar ist, wobei der zweite Griff 20 ein Zug-Griff 9 ist.

Figur 1c zeigt die Türverriegelung 14 gemäß Figur 1a und Figur 1b mit einem beweglichen mechanischen Bolzen 1 und einem mit dem Bolzen 1 verbundenen ersten Griff 19 an der Außenseite einer Tür, mit dem der mechanische Bolzen 1 an einer Montageplatte 3 bewegbar ist, mit einem zweiten Griff 20, der an einer Innenseite der Tür montierbar ist, mit dem der mechanische Bolzen 1 bewegbar ist, wobei der mechanische Bolzen 1 über ein Drahtseil 7 durch den Zug-Griff 9 bewegbar ist.

Gemäß Figur 2 ist in der Montageplatte 3 ein Langloch 4 angeordnet ist, wobei in dem Langloch 4 ein beweglicher Schieber 6 angeordnet ist, der in Führungsschienen 5 des Langlochs 4 bewegbar ist, wobei der bewegliche Schieber 6 über das Drahtseil 7 mit dem zweiten Griff 20 verbunden ist, wobei durch den Schieber 6 der mechanische Bolzen 1 bewegbar ist.

Gemäß Figur 6 ist in der Montageplatte 3 des beweglichen Bolzens das Langloch 4 integriert. Das Langloch 4 enthält auch zwei Führungsschienen 5 auf der linken und rechten Längsseite des Langloches 4. Diese Führungsschienen 5 werden verwendet, um den beweglichen Schieber 6 zu führen, der in dem Langloch 4 hin- und her bewegt werden kann. Das dünne Drahtseil 7 ist an einem Ende mit dem Schieber 6 verbunden. Das Drahtseil 7 wird dann zu dem Zug-Griff geführt.

Figur 5 zeigt die Montageplatte 3 und den beweglichen angeordneten mechanischen Bolzen 1.

Figur 7 ist eine Schnittdarstellung gemäß Figur 4 durch den Schieber 6, die Montageplatte 3 und den mechanischen Bolzen 1.

Gemäß Figur 2 weist die Montageplatte 3 ein Loch 8 zur Führung des Drahtseils 7 auf. Das Drahtseil 7 wird dann durch das Loch 8 in der Montageplatte 3 oder der Grundplatte zu dem Zug-Griff geführt.

Gemäß Figur 2 weist der mechanische Bolzen 1 Stifte 11 auf, welche in das Langloch 4 ragen, wobei der Schieber 6 gemäß Figur 3 und Figur 4 bei einer Bewegung gegen die Stifte 11 drückt und dadurch den mechanischen Bolzen 1 bewegt.

Damit der Schieber 6 den beweglichen Bolzen 1 in die offene Position ziehen kann, enthält der Bolzen 1 die zwei Stifte 11 an seiner Unterseite, die direkt in das Langloch 4 für den Schieber 6 ragen. Wenn man den Schieber 6 zurückzieht, um den Bolzen 1 zu öffnen und danach die Tür, betätigt der Schieber 6 die zwei Stifte 11 und zieht dann den Bolzen 1 über die Stifte 11 in die offene Position.

Gemäß Figur 2 weist die Montageplatte 3 einen ersten Magneten 13 auf und der bewegliche Schieber 6 ist ferromagnetisch oder weist einen zweiten Magneten auf, so dass der Schieber 6 mittels Magnetkräften an dem ersten Magneten 13 gehalten ist.

Um zu verhindern, dass der Schieber 6 und das Drahtseil 7 mit jedem normalen Öffnungszyklus von der Außenseite eines Sicherheits- oder Gefahrenbereichs hin- und her bewegt werden und somit auch den Zug-Griff 9 löst und dieser eventuell irgendwo hängen bleibt, wird der Schieber 6 gemäß Figur 2 mit dem ersten Magneten 13 in einer Grundposition 12 gehalten. Um eine magnetische Haltekraft bereitzustellen, muss der Schieber 6 selbst aus einem ferromagnetischen Material hergestellt sein oder muss auch den zweiten Magneten enthalten, der die magnetische Anziehung bereitstellt. Dadurch wird sichergestellt, dass sich die gesamte Fluchtentriegelungsbaugruppe unter normalen Betriebsbedingungen nicht bewegt.

Gemäß Figur 3, Figur 4 und Figur 8 ist zur Führung des Drahtseils 7 ein Montageadapter 10 vorgesehen. Gemäß dieser Ausführungsform wird das Drahtseil 7 durch den Montageadapter 10 zu dem Zug-Griff 9 geführt werden, bevor er mit diesem verbunden ist.

Der Montageadapter 10 besteht gemäß Figur 8 beispielsweise aus einer Führung für das Drahtseil und zwei Plattenelementen 21, die gegeneinander verschraubt werden können. So kann der Montageadapter 10 beispielsweise einfach an einer Tür 17 bzw. Zauntür befestigt werden.

Nach dem Gebrauch der Fluchtentriegelungsfunktion werden der Schieber 6, das Drahtseil 7 und der Zug-Griff 9 wieder in seine Ausgangsposition gebracht, indem man den Bolzen 1 nur einmal in seine vollständig geschlossene Position bewegt. Dies ist zu tun, solange die Tür 17 offen ist, so dass sichergestellt ist, dass der Bolzen 1 in die maximal geschlossene Position bewegt werden kann, die den Schieber 6 auch wieder in seine Ausgangsposition führt. Darüber hinaus ermöglicht es dem Benutzer, sicherzustellen, dass sich der Zug-Griff 9 frei bewegen kann, während er die Fluchtfreigabefunktion zurücksetzt.

### Bezugszeichen:

- 1: beweglicher mechanischer Bolzen
- 2: Aufnahmeteil mit einer Führung für den Bolzen
- 3: Montageplatte
- 4: Langloch
- 5: Führungsschienen
- 6: beweglicher Schieber
- 7: Drahtseil
- 8: Loch
- 9: Zug-Griff
- 10: Montageadapter
- 11: Stifte
- 12: Grundposition
- 13: erster Magnet
- 14: Türverriegelung
- 15: Außenseite
- 16: Innenseite
- 17: Tür
- 18: Rahmen
- 19: erster Griff
- 20: zweiter Griff
- 21: Plattenelemente

## Patentansprüche

1. Türverriegelung (14) mit einem beweglichen mechanischen Bolzen (1) und einem mit dem Bolzen (1) verbundenen ersten Griff (19) an einer Außenseite (15) einer Tür (17), mit dem der mechanische Bolzen (1) an einer Montageplatte (3) bewegbar ist, und einem Aufnahmeteil (2) mit einer Führung für den Bolzen an einem Rahmen (18) der Tür (17),
mit einem zweiten Griff (20) an der Innenseite (16) der Tür (17), mit dem der mechanische Bolzen (1) bewegbar ist,
wobei
der mechanische Bolzen (1) über ein Drahtseil (7) durch den zweiten Griff (20) bewegbar ist, wobei der zweite Griff (20) ein Zug-Griff (9) ist, **dadurch gekennzeichnet, dass** in der Montageplatte (3) ein Langloch (4) angeordnet ist, wobei in dem Langloch (4) ein beweglicher Schieber (6) angeordnet ist, der in Führungsschienen (5) des Langlochs (4) bewegbar ist, wobei der bewegliche Schieber (6) über das Drahtseil (7) mit dem Zug-Griff (9) verbunden ist, wobei durch den Schieber (6) der mechanische Bolzen (1) bewegbar ist, wobei die Montageplatte (3) einen ersten Magneten (13) aufweist und der bewegliche Schieber (6) ferromagnetisch ist oder einen zweiten Magneten aufweist, so dass der Schieber (6) mittels Magnetkräften an dem ersten Magneten gehalten ist.

2. Türverriegelung (14) nach mindestens einem der vorhergehenden Ansprüche, **dadurch gekennzeichnet, dass** die Montageplatte (3) ein Loch (8) zur Führung des Drahtseils (7) aufweist.

3. Türverriegelung (14) nach mindestens einem der vorhergehenden Ansprüche, **dadurch gekennzeichnet, dass** der mechanische Bolzen (1) Stifte (11) aufweist, welche in das Langloch (4) ragen, wobei der Schieber (6) bei einer Bewegung gegen die Stifte (11) drückt und dadurch den mechanischen Bolzen (1) bewegt.

4. Türverriegelung (14) nach mindestens einem der vorhergehenden Ansprüche, **dadurch gekennzeichnet, dass** zur Führung des Drahtseils (7) ein Montageadapter (10) vorgesehen ist.

## Claims

1. Door locking device (14) having a movable mechanical bolt (1) and a first handle (19), which is connected to the bolt (1), on an outside (15) of a door (17) and with which the mechanical bolt (1) can be moved on a mounting plate (3), and having a receiving part (2) with a guide for the bolt on a frame (18) of the door (17),
with a second handle (20) on the inside (16) of the door (17), with which the mechanical bolt (1) can be moved,
where
the mechanical bolt (1) can be moved via a wire rope (7) through the second handle (20), the second handle (20) being a pull handle (9), **characterized in that** an oblong hole (4) is arranged in the mounting plate (3), a movable slide (6), which can be moved in guide rails (5) of the oblong hole (4), being arranged in the oblong hole (4), the movable slide (6) being connected to the pull handle (9) via the wire rope (7), the mechanical bolt (1) being movable by the slide (6), the mounting plate (3) having a first magnet (13) and the movable slide (6) being ferromagnetic or having a second magnet, so that the slide (6) is held on the first magnet by magnetic forces.

2. Door locking device (14) according to at least one of the preceding claims, **characterized in that** the mounting plate (3) has a hole (8) for guiding the wire rope (7).

3. Door locking device (14) according to at least one of the preceding claims, **characterized in that** the mechanical bolt (1) has pins (11) which project into the slot (4), the slide (6) pressing against the pins (11) during a movement and thereby moving the mechanical bolt (1).

4. Door locking device (14) according to at least one of the preceding claims, **characterized in that** a mounting adapter (10) is provided for guiding the wire rope (7).

## Revendications

1. Dispositif de verrouillage de porte (14) comprenant un pêne mécanique mobile (1) et une première poignée (19) reliée au pêne (1) sur une face extérieure (15) d'une porte (17) et avec laquelle le pêne mécanique (1) peut être déplacé sur une plaque de montage (3), et comportant une partie de réception (2) avec un guidage pour le pêne sur un cadre (18) de la porte (17),
avec une deuxième poignée (20) à l'intérieur (16) de la porte (17), avec laquelle le pêne mécanique (1) peut être déplacé,
en ce que
le pêne mécanique (1) peut être déplacé par l'intermédiaire d'un câble métallique (7) à travers la deuxième poignée (20), la deuxième poignée (20) étant une poignée de traction (9), **caractérisé en ce qu'**un trou oblong (4) est disposé dans la plaque de montage (3), une coulisse mobile (6), qui peut être déplacé dans des rails de guidage (5) du trou oblong (4) étant disposée dans le trou oblong (4), la glissière mobile (6) étant reliée à la poignée de traction (9) par l'intermédiaire du câble métallique (7), le pêne mécanique (1) étant mobile par la glissière (6), la plaque de montage (3) ayant un premier aimant (13) et la glissière mobile (6) étant ferromagnétique ou ayant un second aimant, de sorte que la glissière (6) est maintenue par forces magnétiques sur le premier aimant.

2. Dispositif de verrouillage de porte (14) selon au moins l'une des revendications précédentes, **caractérisé en ce que** la plaque de montage (3) présente un trou (8) pour guider le câble métallique (7).

3. Dispositif de verrouillage de porte (14) selon au moins l'une des revendications précédentes, **caractérisé en ce que** le pêne mécanique (1) comporte des goupilles (11) qui font saillie dans le trou oblong (4), le coulisseau (6) appuyant sur les goupilles (11) pendant un mouvement et déplaçant ainsi le pêne mécanique (1).

4. Dispositif de verrouillage de porte (14) selon au moins l'une des revendications précédentes, **caractérisé en ce qu'**un adaptateur de montage (10) est prévu pour guider le câble métallique (7).
